# EUROPÄISCHE PATENTSCHRIFT

(11) **EP 2 032 452 B1**
(45) Veröffentlichungstag und Bekanntmachung des Hinweises auf die Patenterteilung: **11.05.2011**
(21) Anmeldenummer: 07764698.2
(22) Anmeldetag: 18.06.2007
(51) Int. Cl.: B65D 17/28

(54) **BEHÄLTERVERSCHLUSSVORRICHTUNG**
CONTAINER CLOSING DEVICE
DISPOSITIF DE FERMETURE DE RÉCIPIENT

(30) Priorität: 17.06.2006 DE 102006027889; 14.06.2007 DE 102007028048
(43) Veröffentlichungstag der Anmeldung: 11.03.2009
(73) Patentinhaber: Heigl, Horst, 78054 VS-Schwenningen (DE)
(72) Erfinder: Heigl, Horst, 78054 VS-Schwenningen (DE)
(74) Vertreter: Neunert, Peter Andreas
(86) Internationale Anmeldenummer: PCT/EP2007/005341
(87) Internationale Veröffentlichungsnummer: WO 2007/147542

(56) Entgegenhaltungen:
- US-A- 3 738 526
- US-A- 3 977 578
- US-A- 4 605 141
- US-B1- 6 286 703

## Beschreibung

Die Erfindung betrifft eine Behälterverschlussvorrichtung gemäß dem Oberbegriff des Anspruchs 1.

Behälter sind im menschlichen Alltag allgegenwärtig. In vielen Fällen besteht Bedarf, den jeweiligen Behälter mit einem Verschluss zu versehen, welcher ein einfaches Öffnen wie auch ein Wiederverschließen des Behälters ermöglicht. Dementsprechend existiert eine Vielzahl von Behälterverschlussvorrichtungen wie beispielsweise Schraubverschlüsse. Welche Behälterverschlussvorrichtung im Einzelfall Verwendung findet, hängt von der Beschaffenheit und dem Verwendungszweck des jeweiligen Behälters ab. Stationäre Behälter werden häufig mit anderen Verschlussvorrichtungen versehen als transportable Behälter.

Flüssigkeiten werden zum Zwecke der leichten und komfortablen Transportierbarkeit ohne Bruchgefahr häufig in Dosen abgefüllt. Dies betrifft insbesondere Getränke und die sie enthaltenden Getränkedosen. Derartige Getränkedosen bieten unter gewöhnlichen Transportbedingungen die Möglichkeit, das in ihnen vorhandene Getränk auslaufsicher zu transportieren.

Eine für Getränkedosen geeignete Behälterverschlussvorrichtung nach dem Stand der Technik ist schematisch in den Figuren 1a, 1b sowie 5b dargestellt. Wie diesen zu entnehmen ist, weist eine derartige Behälterverschlussvorrichtung gemäß dem Stand der Technik einen Öffnungsbügel 3 auf, welcher an der Behälterwandung 1, häufig dem Dosendeckel, befestigt ist, insbesondere mittels einer Nietverbindung 6. Der Öffnungsbügel 3 erstreckt sich teilweise über eine Öffnungslasche 5 hinweg, welche in die Behälterwandung 1 eingearbeitet ist. Die Figuren 1a sowie 5b zeigen eine derartige Behälterverschlussvorrichtung gemäß dem Stand der Technik in geschlossenem Zustand. Soll nun der Behälter geöffnet werden, d.h. eine Öffnung in die Behälterwandung 1 eingebracht werden, so wird der Öttnungsbügel 3 gegenüber der Nietverbindung derart verkippt, dass mittels des Öffnungsbügels 3 die Öffnungslasche 5 eingedrückt und hierdurch eine Öffnung in der Behälterwandung 1 freigegeben wird. Eine derart eingedrückte Öffnungslasche 5 zeigt Figur 1b. Da der infolge des Eindrückens der Öffnungslasche 5 hochstehende Öffnungsbügel 3 für gewöhnlich das Ausgießen der Flüssigkeit aus dem Behälter bzw. das Trinken aus demselben behindert, wird der Öffnungsbügel meist nach dem Öffnungsvorgang wieder in seine Ausgangsstellung zurückgeklappt, wie dies in Figur 1b dargestellt ist.

Nach dem Öffnen des Behälters mittels der bekannten Behälterverschlussvorrichtung in der soeben beschriebenen Weise gibt die Öffnungslasche 5 ständig eine Öffnung in der Behälterwandung 1 frei. Ein Wiederverschließen des Behälters bzw. der Behälterwandung 1 ist mit einer solchen bekannten Behälterverschlussvorrichtung nicht möglich. Wird der Behälter nicht in einem Zug geleert, so dass Restflüssigkeit zum späteren Gebrauch in dem Behälter verbleibt, so hat dies zur Folge, dass Verschmutzungen in den Behälter eindringen können. Das Gleiche gilt für Insekten, welche insbesondere bei Getränkedosen eine Gesundheitsgefahr darstellen. Zudem besteht die Gefahr, dass bei weiterem Transport des Behälters Flüssigkeit verschüttet wird. Überdies geht bei kohlensäurehaltigen Getränken die Kohlensäure schneller verloren als bei einem verschlossenen Behälter. Des Weiteren sind nach vermeintlich vollständiger Entleerung des Behälters in der Regel Getränkereste im Behälter verblieben, welche unter Umständen unerwünschterweise Insekten anlocken können.

US 6286 703 B1 schlägt daher eine wiederverschließbare Verschlusseinrichtung vor, wobei der Öffnungsbügel mit der Verschlusslasche verbunden ist und als Fixiereinrichtung eine

Rastvorrichtung vorgesehen ist, in welche die Verschlusslasche einrastbar ist.

Ausgehend von diesem Stand der Technik liegt der vorliegenden Erfindung die Aufgabe zugrunde, eine verbesserte wiederverschließbare Behälterverschlussvorrichtung zur Verfügung zu stellen, welche insbesondere für Getränkedosen geeignet ist.

Diese Aufgabe wird gelöst durch eine Behälterverschlussvorrichtung mit den Merkmalen des Anspruchs 1 bzw. Anspruchs 2.

Vorteilhafte Weiterbildungen sind Gegenstand abhängiger Unteransprüche.

Der Grundgedanke der Erfindung besteht darin, die eingedrückte Öffnungslasche wieder in ihre ursprüngliche Position zurückzuführen und sie dort zu fixieren.

Im Folgenden wird die Erfindung anhand von Figuren näher erläutert. Gleiche Elemente sind hierin, soweit zweckdienlich, mit gleichen Bezugszeichen versehen. Es zeigen:
- Figur 1a: Behälterverschlussvorrichtung gemäß dem Stand der Technik in geschlossenem Zustand in einer schematischen Schnittdarstellung,
- Figur 1b: Behälterverschlussvorrichtung gemäß dem Stand der Technik aus Figur 1a in geöffnetem Zustand,
- Figur 2: ein erstes Ausführungsbeispiel einer erfindungsgemäßen Behälterverschlussvorrichtung mit einem Dichtring,
- Figur 3: ein weiteres Ausführungsbeispiel einer erfindungsgemäßen Behälterverschlussvorrichtung, bei welcher eine Flächendichtung vorgesehen ist,
- Figur 4a: ein weiteres Ausführungsbeispiel einer erfindungsgemäßen Behälterverschlussvorrichtung mit einer Membrane in geschlossenem Zustand,
- Figur 4b: die Behälterverschlussvorrichtung aus Figur 4a in geöffnetem Zustand,
- Figur 5a: Aufsicht auf die Behälterverschlussvorrichtung aus Figur 4a in geschlossenem Zustand,
- Figur 5b: Aufsicht auf die aus dem Stand der Technik bekannte Behälterverschlussvorrichtung der Figuren 1a und 1b,
- Figur 6a: schematische Darstellung eines weiteren Ausführungsbeispiels einer erfindungsgemäßen Behälterverschlussvorrichtung mit einem zum Zwecke der Fixierung der Öffnungslasche drehbaren Öffnungsbügel für den Fall einer kleinen Öffnungslasche,
- Figur 6b: Ausgestaltung des aus der Figur 6a bekannten Prinzips im Falle einer großen Öffnungslasche,
- Figur 7a: ein weiteres Ausführungsbeispiel einer erfindungsgemäßen Behälterverschlussvorrichtung mit einem zweiten Steg zur Fixierung der Öffnungslasche im Fall einer kleinen Öffnungs- lasche 5,
- Figur 7b: Ausgestaltungsvariante einer Behälterver- schlussvorrichtung nach dem in Figur 7a dargestellten Prinzip für den Fall einer großen Öffnungslasche,
- Figur 8: seitliche Schnittdarstellung der Behälter- verschlussvorrichtung aus Figur 7a im unverriegelten Zustand,
- Figur 8a: frontseitige Schnittdarstellung der Behälter- verschlussvorrichtung nach Figur 7a im unverriegelten Zustand,
- Figur 9: seitliche Schnittdarstellung der Behälter- verschlussvorrichtung aus Figur 7b in geöffnetem Zustand,
- Figur 9a: hinterseitige Schnittdarstellung der Behälter- verschlussvorrichtung aus Figur 7b in geöffnetem Zustand,
- Figur 10: seitliche Schnittdarstellung der Behälter- verschlussvorrichtung aus Figur 7a in geöffnetem Zustand,
- Figur 10a: die Behälterverschlussvorrichtung aus Figur 7a in geöffnetem Zustand in einer vorderseitigen Schnittdarstellung,
- Figur 11: seitliche Schnittdarstellung der Behälter- verschlussvorrichtung aus Figur 7a im verriegelten Zustand,
- Figur 11a: vorderseitige Schnittdarstellung der Behälterverschlussvorrichtung aus Figur 7a im verriegelten Zustand,
- Figur 12: ein weiteres Ausführungsbeispiel einer erfindungsgemäßen Behälterverschlussvorrichtung mit lösbarem Hintergriff in einer Aufsicht für den Fall einer kleinen Öffnungslasche,
- Figur 12a: Ausgestaltungsvariante einer Behälterverschluss- vorrichtung nach dem in Figur 12 dargestellten Prinzip für den Fall einer großen Öffnungslasche.
- Figur 13: seitliche Schnittdarstellung der Ausgestaltungs- variante aus Figur 12 mit eingedrückter Öffnungslasche,
- Figur 14: seitliche Schnittdarstellung der Ausgestaltungs- variante aus Figur 12 mit eingedrückter Öffnungslasche und verdecktem Öffnungsbügel,
- Figur 15: Ausgestaltungsvariante einer Nietverbindung zwischen erstem Steg, Öffnungslasche und Membran vor Durchführung des Nietvorgangs,
- Figur 16: Nietverbindung aus Figur 15 nach Durchführung des Nietvorgangs,
- Figur 17: ein weiteres Ausführungsbeispiel einer Niet- verbindung zwischen Öffnungslasche und Membran bei gleichzeitiger Ausbildung eines ersten Steges.

Figur 2 zeigt schematisch ein erstes Ausführungsbeispiel einer erfindungsgemäßen Behälterverschlussvorrichtung. Gemäß diesem ist in die Behälterwandung 1 eine Öffnungslasche 5 eingelassen, welche in der vorteilhaften Ausgestaltungsvariante der Figur 2 mit einem Dichtring zum Abdichten der Öffnungslasche gegenüber der Behälterwandung versehen ist. Die Öffnungslasche 5 ist mittels einer Nietverbindung 17 mit dem Öffnungsbügel 3 verbunden. Alternativ oder zusätzlich zu einer Nietverbindung können offensichtlich auch andere Verbindungen vorgesehen sein, beispielsweise Schweißpunkte. Der Öffnungsbügel 3 ist seinerseits mittels einer weiteren Nietverbindung oder einer anderen an sich bekannten Verbindung, beispielsweise einer Punktverschweißung, mit der Behälterwandung verbunden. Weiterhin ist eine Rastnase 9 vorgesehen. Unter einer Rastnase im Sinne der vorliegenden Erfindung ist jegliche Einrichtung zu verstehen, welche in der Lage ist, den Öffnungsbügel durch Einrasten, Einklemmen, Einklicken oder ähnliches zu fixieren.

Figur 3 zeigt ein weiteres Ausführungsbeispiel einer erfindungsgemäßen Behälterverschlussvorrichtung, welche derjenigen aus der Figur 2 entspricht bis auf die Tatsache, dass der Dichtring 11 des Ausführungsbeispiels der Figur 2 durch eine Flächendichtung 13 ersetzt ist.

Das Ausführungsbeispiel der Figur 4a entspricht im Wesentlichen ebenfalls den Ausgestaltungsvarianten der Figur 2 und 3. Anstelle eines Dichtrings 11 oder einer Flächendichtung 13 ist hier jedoch eine flexible Membran 15 vorgesehen. Aufgrund der funktionellen Ähnlichkeit der Ausführungsbeispiele der Figuren 2 bis 4 wird deren Funktionsweise im Folgenden gemeinsam anhand des in den Figuren 4a und 4b dargestellten Ausführungsbeispiels näher erläutert:

Figur 4a zeigt die erfindungsgemäße Behälterverschlussvorrichtung in geschlossenem Zustand. Die Öffnungslasche 5 liegt hierbei an der Behälterwandung 1 an und ist gegenüber dieser zusätzlich durch die flexible Membran 15 im Fall der Figuren 2 und 3 durch den Dichtring 11 bzw. die Flächendichtung 13) abgedichtet. Der Öffnungsbügel 3 ist in diesem geschlossenen Zustand mittels der Rastnase fixiert. Dies erfolgt, indem der Öffnungsbügel über den überwindbaren Widerstand, welchen eine Rastnase bietet, hinweg in Richtung auf die Behälterwandung zu gedrückt wird. Hierdurch wird die Rastnase kurzzeitig leicht verbogen, ehe sie einrastet und den Öffnungsbügel fixiert.

Diese fixierende Wirkung der Rastnase 9 verdeutlicht die in Figur 5a wiedergegebene Aufsicht auf die Behälterverschlussvorrichtung aus Figur 4a. Vor dem erstmaligen Öffnen der Behälterverschlussvorrichtung kann der Öffnungsbügel 3 zwar mittels der Rastnase 9 fixiert sein, doch ist dies nicht zwingend erforderlich, da die Öffnungslasche 5 bis dahin noch nicht eingedrückt worden ist und noch mit der Behälterwandung 1 verbunden ist.

Figur 4b zeigt die Behälterverschlussvorrichtung aus Figur 4a in geöffnetem Zustand. Wie dieser entnommen werden kann, wurde der Öffnungsbügel 3 durch Anheben und Überwinden des von der Rastnase 9 aufgebrachten Widerstandes angehoben, so dass die Öffnungslasche samt der daran mittels der Nietverbindung 17 befestigten flexiblen Membran 15 eingedrückt wurde. Hierdurch wird eine Öffnung in der Behälterwandung 1 freigegeben. Um nun den Behälter wieder zu verschließen, braucht der Öffnungsbügel 3 lediglich wie vorstehend beschrieben wiederum gegen die Behälterwandung 1 gedrückt zu werden, wobei der von der Rastnase 9 aufgebrachte Widerstand erneut zu überwinden ist. Danach ist der Öffnungsbügel 3 erneut fixiert und der Behälter geschlossen.

Die vorstehenden Erläuterungen sind in analoger Weise auf die Ausführungsbeispiele der Figuren 2 und 3 übertragbar. Die zusätzliche Dichtfunktion der Membran 15 wird dort lediglich durch den Dichtring 11 bzw. die Flächendichtung 13 ausgeübt.

Dichtring 11, Flächendichtung 13 wie auch die Membran 15 sind jeweils an der Öffnungslasche 5 befestigt. Im Falle der Flächendichtung 13 und der Membran 15 erfolgt die Befestigung bevorzugt mittels derselben Nietverbindung 17, welche bereits die Verbindung zwischen Öffnungsbügel 3 und Öffnungslasche 5 gewährleistet. Statt einer Nietverbindung ist offensichtlich auch eine Schraub- oder Schweißverbindung möglich. Eine Rastnase wie in der vorliegenden Erfindung kann insbesondere aus Metall, Kunststoff oder anderen Materialien mit einer Mindestflexibilität bestehen. Sie kann beispielsweise durch Nieten, Pressen, Kleben oder Schweißen an der Behälterwandung 1 befestigt sein. Daneben besteht die Möglichkeit, eine Rastnase bei der Herstellung der Behälterwandung in diese einzupressen.

Bei den Ausgestaltungsvarianten der erfindungsgemäßen Behälterverschlussvorrichtung nach den Figuren 2, 3, 4a und 4b sowie 5a kann grundsätzlich auf das Vorsehen eines Dichtringes 11, einer Flächendichtung 13 oder einer Membran zur Abdichtung der Öffnungslasche 5 verzichtet werden. Dies kann jedoch eine zumindest teilweise verringerte Dichtheit der Behälterverschlussvorrichtung zur Folge haben.

Die Figuren 6a und 6b illustrieren ein weiteres Ausführungsbeispiel einer erfindungsgemäßen Behälterverschlussvorrichtung, im Falle der Figur 6a für eine kleine Öffnungslasche 5, im Falle der Figur 6b für eine größere Öffnungslasche 5. Beide Figuren zeigen die Aufsicht auf einen Dosendeckel 1, welcher eine Behälterwandung 1 darstellt. Auf dieser Behälterwandung 1 ist jeweils ein Öffnungsbügel 23a, 23b mittels einer Nietverbindung 27 befestigt. Der Öffnungsbügel 23a, 23b hintergreift dabei einen ersten Steg 24, welcher auf der Öffnungslasche 5 befestigt ist. Jeder der Figuren 6a und 6b zeigt zwei Stellungen des Öffnungsbügels, nämlich 23a und 23b. Von der einen in die andere Stellung wird der Öffnungsbügel jeweils durch Drehen, wie dies durch den Pfeil 29 angedeutet ist, überführt. In beiden Stellungen hintergreift der Öffnungsbügel 23a, 23b den ersten Steg 24. In der Stellung 23a des Öffnungsbügels lässt sich die Öffnungslasche 5 erstmalig oder wiederholt eindrücken und hierdurch der Behälter bzw. die Dose öffnen. Der erste Steg 24 ist derart gestaltet, dass er auch bei eingedrückter Öffnungslasche 5 von dem Öffnungsbügel 23a, 23b zumindest teilweise hintergriffen wird. Aus diesem Grund ist der erste Steg 24 vorzugsweise derart geformt, dass er bei geschlossener Öffnungslasche 5 bis zur Nietverbindung 27 reicht.

Da der Öffnungsbügel 23a, 23b somit den ersten Steg 24 stetig hintergreift, kann durch Niederdrücken des Öffnungsbügels 23a die eingedrückte Öffnungslasche 5 sowohl im Fall der Figur 6a wie auch im Fall der Figur 6b zur Behälterwandung 1 herangezogen und der Behälter bzw. die Getränkedose auf diese Weise verschlossen werden. Zur Fixierung der Öffnungslasche wird der Öffnungsbügel 23a gemäß der Drehung 29 in die Stellung 23b überführt, in welche er ein Eindrücken der Öffnungslasche 5 verhindert, indem er sich gegen die Behälterwandung 1 abstützt. Zum erneuten Öffnen der Dose bzw. des Behälters wird der Öffnungsbügel 23b wiederum in die Stellung 23a überführt. Auf diese Weise ist der Behälter mehrmals wiederverschließbar. In einer Weiterbildung der Erfindung kann wiederum, in Analogie zu den Figuren 2 bis 5, eine Dichtung, beispielsweise ein Dichtring, eine Flächendichtung oder eine Dichtungsmembran an der Öffnungslasche vorgesehen sein. Eine weitere bevorzugte Ausgestaltungsvariante sieht vor, dass der erste Steg 24 an seiner mit dem Öffnungsbügel 23a, 23b in Berührung bringbaren Seite, d.h. derjenigen Seite, an welcher der Öffnungsbügel zumindest zeitweise anliegt, sich in Richtung auf den Öffnungsbügel zu verjüngend ausgeführt ist. Dies hat zur Folge, dass die Öffnungslasche 5 und eine ggf. mit dieser verbundene Dichtung umso stärker gegen die Behälterwandung 1 gedrückt wird, je weiter der Öffnungsbügel 23a entsprechend der Drehbewegung 29 in Richtung der Öffnungsbügellage 23b bewirkt wird. Je weiter der Öffnungsbügel aus seiner Lage 23a herausgedreht wird, umso stärker wird die Öffnungslasche gegen die Behälterwandung 1 gedrückt und umso besser die Getränkedose bzw. der Behälter abgedichtet.

Die Figuren 7a und 7b illustrieren ein weiteres Ausführungsbeispiel einer erfindungsgemäßen Vorrichtung, in einem Fall für eine kleinere Öffnungslasche, im anderen Fall für eine größere Öffnungslasche 5. In beiden Fällen ist zusätzlich zu dem bereits aus den Figuren 6a, 6b bekannten ersten Steg 24 ein zweiter Steg 30 vorgesehen, welcher ebenfalls von dem Öffnungsbügel 23a, 23b hintergreifbar ist. Wiederum sind in jeder der Figuren 7a und 7b zwei Stellungen des Öffnungsbügels 23a bzw. 23b dargestellt. Im Fall der Stellung 23a kann die Behälterverschlussvorrichtung geöffnet werden, indem durch Anheben des Öffnungsbügels 23a die Öffnungslasche 5 eingedrückt wird. Der Öffnungsbügel 23a, 23b hintergreift wiederum fortwährend den ersten Steg 24. Mittels diesem ist somit die Öffnungslasche 5 von einem eingedrückten Zustand rückholbar und gegen die Behälterwandung 1 ziehbar. Wurde die Öffnungslasche 5 an die Behälterwandung 1 zurückgeholt, so kann der Öffnungsbügel 23a, 23b durch Drehen in die Stellung 23b überführt werden, in welcher sowohl in der Figur 7a wie auch in der Figur 7b die Öffnungslasche fixiert ist. Diese Fixierung wird erreicht durch ein Hintergreifen des zweiten Steges 30 durch den Öffnungsbügel 23b.

Der zweite Steg 30 ist vorzugsweise auf seiner mit dem Öffnungsbügel in Berührung bringbaren Seite sich in Richtung auf den Öffnungsbügel 23a, 23b zu verjüngend ausgeführt, so dass die oben beschriebene Variation der Anpresskraft möglich ist, mittels welcher die Öffnungslasche 5 gegen die Behälterwandung 1 gezogen wird. In gleicher Weise wie in den vorstehend beschriebenen Ausführungsbeispielen kann auch hier eine Dichtung vorgesehen sein. Insbesondere kann eine flexible Membran als Dichtung mit der Öffnungslasche 5 verbunden sein.

Die Funktionsweise der erfindungsgemäßen Vorrichtungen aus Figur 7a und 7b wird im Weiteren anhand der Figuren 8 bis 11a näher erläutert. So zeigt Figur 8 eine Seitenansicht von der Behälterverschlussvorrichtung aus Figur 7a im unverriegelten Zustand. Der erste Steg wird, wie hierin erkennbar ist, von dem Öffnungsbügel 23a hintergriffen, welcher jedoch, wie sich aus der Figur 8a ergibt, welche eine Vorderansicht der Behälterverschlussvorrichtung aus Figur 7a im selben Zustand wiedergibt, den zweiten Steg 30 nicht hintergreift. In dieser Stellung kann die Behälterverschlussvorrichtung geöffnet werden.

Dies illustrieren die Figuren 10 und 10a in einer seitlichen bzw. vorderseitigen Schnittdarstellung. Wie hierin erkennbar ist, wurde der Öffnungsbügel 23a angehoben und hierdurch die Öffnungslasche 5 eingedrückt. Der Öffnungsbügel 23a hintergreift dabei weiterhin den ersten Steg 24. Dies gilt auch für die Behälterverschlussvorrichtung aus Figur 7b mit der breiteren Öffnungslasche, welche in geöffnetem Zustand in einer seitlichen sowie einer hinterseitigen Schnittdarstellung in den Figuren 9 bzw. 9a dargestellt ist. Sowohl in den Figuren 10, 10a wie auch 9, 9a hintergreift der Öffnungsbügel 23a weiterhin den ersten Steg 24. Durch Niederdrücken des Öffnungsbügels 23a gegen die Behälterwandung 1 kann somit die jeweilige Öffnungslasche wiederum an die Behälterwandung 1 herangeführt und der Behälter auf diese Weise geschlossen werden. Im Fall der Ausgestaltungsvariante nach der Figur 7a gelangt man dabei wiederum zu dem in den Figuren 8 und 8a dargestellten Zustand. Von dort aus kann die Öffnungslasche nun lösbar fixiert werden, indem die Behälterverschlussvorrichtung in den verriegelten Zustand überführt wird, welcher in den Figuren 11 und 11a in einer seitlichen bzw. vorderseitigen Schnittdarstellung schematisch wiedergegeben ist. In dieser Verriegelungsstellung hintergreift der Öffnungsbügel 23b (vgl. Stellung des Öffnungsbügels in Figur 7a) sowohl den ersten Steg 24 wie auch den zweiten Steg 30, wobei letzteres aus Figur 11a ersichtlich ist. Hierdurch ist der Öffnungsbügel und infolgedessen auch die mit diesem verbundene Öffnungslasche 5 fixiert. Diese Fixierung ist lösbar, da der Öffnungsbügel 23b aus dieser Stellung wiederum in die Öffnungsbügelstellung 23a überführt werden kann, welche in den Figuren 8 und 8a wiedergeben ist.

Die Figuren 12 und 12a illustrieren eine vorteilhafte Weiterbildung des Ausführungsbeispiels der erfindungsgemäßen Behälterverschlussvorrichtung aus den Figuren 6a bzw. 6b. Figur 12 illustriert dabei den Fall einer kleineren Öffnungslasche, Figur 12a den Fall einer größeren Öffnungslasche. Wie in den jeweiligen Aufsichten auf einen Getränkedosendeckel, welcher die Behälterwandung 1 bildet, erkennbar ist, ist jeweils ein Öffnungsbügel 33a, 33b vorgesehen, welcher mit einem Rücksprung 35 versehen ist. Dieser Rücksprung 35 ist derart ausgeführt, dass der Öffnungsbügel in einer ersten Stellung 33a den ersten Steg 24 hintergreift, in der zweiten Stellung 33b, welche in den Figuren 12 und 12a gestrichelt dargestellt ist, jedoch nicht. Durch Drehen des Öffnungsbügels 33a, 33b ist dieser von der einen in die jeweils andere Stellung überführbar. Dies ermöglicht es, den Hintergriff des Öffnungsbügels 33a, 33b hinter dem ersten Steg bei eingedrückter Öffnungslasche 5 zu lösen, indem der Öffnungsbügel in die Stellung 33b überführt und dann auf die Behälterwandung zu niedergedrückt wird.

Auf diese Weise wird das Ausfließen der Flüssigkeit aus dem Behälter bzw. das Trinken aus demselben nicht durch einen hochstehenden Öffnungsbügel, wie dies beispielsweise in den Figuren 9 oder 10 erkennbar ist, behindert. Stattdessen kann der Öffnungsbügel 33a, 33b, wie in den Figuren 13 und 14 dargestellt, bei eingedrückter Öffnungslasche 5 an der Behälterwandung anliegen. Bei einem derart gelösten Hintergriff kann der Öffnungsbügel ohne Weiteres von der Stellung 33a in die Stellung 33b überführt werden und umgekehrt.

Das Ausführungsbeispiel der Figuren 12 bzw. 12a kann, wie alle übrigen Ausgestaltungsvarianten der erfindungsgemäßen Behälterverschlussvorrichtung, vorteilhafterweise mit einer Dichtung an der Öffnungslasche 5 ausgestattet sein, insbesondere mit einem Dichtring, einer Flächendichtung oder einer besonders bevorzugten flexiblen Membran. Dies wurde bereits oben in Verbindung mit den Figuren 2 bis 5 erörtert.

In einer bevorzugten Ausgestaltungsvariante der Erfindung ist der erste Steg 24 durch Nieten mit der Öffnungslasche 5 verbunden. Dabei wird mittels derselben Nietverbindung eine Membran 15 an der Öffnungslasche 5 befestigt. Eine vergrößerte Teildarstellung einer solchen Nietverbindung zeigt Figur 15 vor Durchführung des Nietvorganges. Demnach ist der erste Steg 24 an seinem die Öffnungslasche 5 durchsetzenden Ende mit einem Hohlnietkörper 40 versehen, welcher von der Membran 15 zumindest teilweise umgeben wird. Zum genauen Vernieten ist überdies ein Fixierhalter 42 vorgesehen, welcher zusammen mit dem Hohlnietkörper 40 die Membran 15 abschnittsweise einschließt. Um eine dichte Nietverbindung zu erhalten, ist zudem der erste Steg an seinem die Öffnungslasche 5 durchsetzenden Bereich mit einer Dichtmasse 37 umfänglich umgeben. Beim Vernieten wird nun der Hohlnietkörper 40 mit dem Fixierhalter 42 verpresst, was zu dem in Figur 16 dargestellten Ergebnis führt. Die Membran 15 ist nunmehr genauso wie der erste Steg 24 fest mit der Öffnungslasche 5 verbunden. Gleichzeitig wurde die Dichtmasse 37 in das Nietloch gepresst, so dass die Dichtheit der Verbindung gewährleistet ist.

Figur 17 illustriert eine weitere Möglichkeit zur Ausbildung des ersten Steges 44. Ausgangspunkt bildet hier ein Nietstift 43, welcher die Öffnungslasche 5 durchsetzt und in analoger Weise wie der erste Steg 24 in Figur 15 mit einer Membran 15 und Dichtmasse 37 versehen ist. Dieser wird in analoger Weise wie der erste Steg 24 in den Figuren 15 und 16 mit der Membran 15 sowie der Öffnungslasche 5 verbunden. Im Weiteren wird der Nietstift dahingehend verformt, dass er zur Ausbildung des ersten Steges 44 verformt wird, d.h. auf die Öffnungslasche 5 so gebogen wird, wie dies durch den Pfeil 46 angedeutet ist.

Der Nietstift 43 kann dabei eine durchgehende Zylinderform aufweisen. In der in Figur 17 dargestellten bevorzugten Ausgestaltungsvariante weist der Nietstift 43 jedoch einen verstärkten Niethals auf, welcher das Vernieten und das anschließende Verformen des Nietstiftes 43 vereinfacht.

### Bezugszeichenliste

- 1: Behälterwandung / Dosendeckel
- 3: Öffnungsbügel
- 5: Öffnungslasche
- 6: Nietverbindung
- 9: Rastnase
- 11: Dichtring
- 13: Flächendichtung
- 15: Membrane
- 17: Nietverbindung
- 23: Öffnungsbügel
- 24: erster Steg
- 29: Drehung Öffnungsbügel
- 30: zweiter Steg
- 33: Öffnungsbügel
- 35: Rücksprung
- 37: Dichtmasse
- 40: Hohlnietkörper
- 42: Fixierhalter
- 43: Nietstift
- 44: erster Steg/Nietstift
- 46: Verformen Nietstift

## Patentansprüche

1. Für Getränkedosen geeignete wiederverschließbare Behälterverschlussvorrichtung aufweisend:
- eine in einer Behälterwandung (1) vorgesehene Öffnungslasche (5);
- einen zum Eindrücken der Öffnungslasche (5) geeigneten Öffnungsbügel (3) wobei, der Öffnungsbügel (3) mit der Öffnungslasche (5) verbunden ist und wobei eine Fixiereinrichtung (9) vorgesehen ist, mittels welcher die Öffnungslasche, (5) in der geschlossenen Position lösbar gegenüber der Behälterwandung (1) fixierbar ist,
**dadurch gekennzeichnet , dass**
als Fixiereinrichtung (9) wenigstens eine Rastvorrichtung (9) vorgesehen ist, in welche der Öffnungsbügel (3) einrastbar ist.

2. Für Getränkedosen geeignete wiederverschließbare Behälterverschlussvorrichtung aufweisend:
- eine in einer Behälterwandung (1) vorgesehene Öffnungslasche (5);
- einen zum Eindrücken der Öffnungslasche (5) geeigneten Öffnungsbügel (23a, 23b; 33a, 33b) wobei, der Öffnungsbügel (23a, 23b; 33a, 33b) mit der Behälterwandung (1) verbunden ist und wobei eine Fixiereinrichtung (24, 30) vorgesehen ist, mittels welcher die Öffnungslasche (5) in der geschlossenen Position lösbar gegenüber der Behälterwandung (1) fixierbar ist,
**dadurch gekennzeichnet, dass**
- die Verbindung Zwichen Öffnungsbügel und Behälterwandung derart ausgeführt ist, dass der Öffnungsbügel (23a, 23b; 33a, 33b) zumindest abschnittsweise um einen Verbindungspunkt (27) drehbar ist;
- als Fixiereinrichtung (24) ein erster Steg (24) auf der Öffnungslasche (5) angeordnet ist, welche von dem Öffnungsbügel (23a, 23b; 33a, 33b) hintergreifbar ist, wobei
- der Öffnungsbügel (23a, 23b; 33a, 33b) durch Drehen um den Verbindungspunkt (27) in eine Position bringbar ist, in welcher er den ersten Steg (24) hintergreift, eine von der Öffnungslasche (5) freigebbare Öffnung zumindest teilweise überdeckt und derart über sie hinaus auf die Behälterwandung (1) ragt, dass hierdurch die Öffnungslasche (5) gegenüber der Behälterwandung (1) fixiert ist,
oder
- an der Behälterwandung (1) ein zweiter Steg (30) angeordnet ist und der Öffnungsbügel (23a, 23b; 33a, 33b) in eine Position bringbar ist, in welcher er sowohl den ersten (24) wie auch den zweiten Steg (30) hintergreift.

3. Behälterverschlussvorrichtung nach Anspruch 2,
**dadurch gekennzeichnet, dass** wenigstens ein Steg (24, 30) an seiner mit dem Öffnungsbügel (23a, 23b; 33a, 33b) in Berührung bringbaren Seite sich in Richtung auf den Öffnungsbügel (23a, 23b; 33a, 33b) zu verjüngend ausgeführt ist.

4. Behälterverschlussvorrichtung nach Anspruch 2 oder 3, **dadurch gekennzeichnet, dass** durch Drehen des Öffnungsbügels (33a, 33b) der Hintergriff des ersten Steges (24) lösbar ist.

5. Behälterverschlussvorrichtung nach Anspruch 4,
**dadurch gekennzeichnet, dass** der Öffnungsbügel (33a, 33b) eine Rücksprung (35) aufweist, mittels welchem der Hintergriff des ersten Steges (24) lösbar ist.

6. Behälterverschlussvorrichtung nach einem der Ansprüche 1 bis 5,
**dadurch gekennzeichnet, dass** wenigstens ein Steg (24, 30) oder wenigstens eine Rastnase (9) durch Nieten, Schweißen, Kleben oder Pressen befestigt ist.

7. Behälterverschlussvorrichtung nach einem der Ansprüche 1 bis 6,
**dadurch gekennzeichnet, dass** wenigstens ein Steg (24, 30) oder eine Rastnase (9) durch Einpressen in die Behälterwandung (1) gebildet ist.

8. Behälterverschlussvorrichtung nach einem der Ansprüche 1 bis 7,
**dadurch gekennzeichnet, dass** die Öffnungslasche (5) mit einer Dichtung (11; 13; 15) versehen ist.

9. Behälterverschlussvorrichtung nach Anspruch 8,
**dadurch gekennzeichnet, dass** die Dichtung (11; 13; 15) als Membran (15) oder Dichtring (11), vorzugsweise als flexible Membran (15), ausgeführt ist.

10. Behälterverschlussvorrichtung nach Anspruch 9,
**dadurch gekennzeichnet, dass** die Membran (15) die Öffnungslasche (5) überlappt.

11. Behälterverschlussvorrichtung nach einem der Ansprüche 9 bis 10,
**dadurch gekennzeichnet, dass** die Membran (15) durch Nieten, Pressen, Schweißen oder Verschrauben an der Öffnungslasche (5) befestigt ist.

12. Behälterverschlussvorrichtung nach einem der Ansprüche 9 bis 11 in Kombination mit Anspruch 2,
**dadurch gekennzeichnet, dass** der erste Steg (24) durch eine gebogenen Nietstift (43, 44) gebildet ist und die Membran (15) mittels dieses Nietstiftes (43, 44) befestigt ist.

## Claims

1. Reclosable container closure device suitable for beverage cans, comprising:
- an opening tab (5) provided in a container wall (1);
- an opening clip (3) suitable for pushing in the opening tab (5), wherein the opening clip (3) is connected to the opening tab (5), and wherein a fixing device (9) is provided, by means of which the opening tab (5) can be releasably fixed in the closed position relative to the container wall (1),
**characterised in that** there is provided as the fixing device (9) at least one latching device (9), into which the opening clip (3) can be latched.

2. Reclosable container closure device suitable for beverage cans, comprising:
- an opening tab (5) provided in a container wall (1);
- an opening clip (23a, 23b; 33a, 33b) suitable for pushing in the opening tab (5), wherein the opening clip (23a, 23b; 33a, 33b) is connected to the container wall (1), and wherein a fixing device (24, 30) is provided, by means of which the opening tab (5) can be releasably fixed in the closed position relative to the container wall (1),
**characterised in that**
- the connection between the opening clip and the container wall is configured in such a way that the opening clip (23a, 23b; 33a, 33b) is rotatable at least in part about a connection point (27);
- there is provided as the fixing device (24) a first web (24) on the opening tab (5), behind which the opening clip (23a, 23b; 33a, 33b) can engage, wherein
- the opening clip (23a, 23b; 33a, 33b) can be moved, by rotation about the connection point (27), into a position in which it engages behind the first web (24), at least partially covers an opening that can be exposed by the opening tab (5) and protrudes beyond it on the container wall (1) in such a way that the opening tab (5) is thus fixed relative to the container wall (1),
or
- a second web (30) is arranged on the container wall (1) and the opening clip (23a, 23b; 33a, 33b) can be moved into a position in which it engages behind both the first (24) and the second web (30).

3. Container closure device according to claim 2, **characterised in that** at least one web (24, 30) is designed to taper in the direction of the opening clip (23a, 23b; 33a, 33b) on its side that can be brought into contact with the opening clip (23a, 23b; 33a, 33b).

4. Container closure device according to claim 2 or 3, **characterised in that**, by rotating the opening clip (33a, 33b), the engagement behind the first web (24) can be released.

5. Container closure device according to claim 4, **characterised in that** the opening clip (33a, 33b) has a recess (35), by means of which the engagement behind the first web (24) can be released.

6. Container closure device according to one of claims 1 to 5, **characterised in that** at least one web (24, 30) or at least one latching protrusion (9) is attached by riveting, welding, adhesive bonding or pressing.

7. Container closure device according to one of claims 1 to 6, **characterised in that** at least one web (24, 30) or one latching protrusion (9) is formed by pressing into the container wall (1).

8. Container closure device according to one of claims 1 to 7, **characterised in that** the opening tab (5) is provided with a seal (11; 13; 15).

9. Container closure device according to claim 8, **characterised in that** the seal (11; 13; 15) is designed as a membrane (15) or sealing ring (11), preferably as a flexible membrane (15).

10. Container closure device according to claim 9, **characterised in that** the membrane (15) overlaps the opening tab (5).

11. Container closure device according to one of claims 9 to 10, **characterised in that** the membrane (15) is attached to the opening tab (5) by riveting, pressing, welding or screwing.

12. Container closure device according to one of claims 9 to 11 in combination with claim 2, **characterised in that** the first web (24) is formed by a bent rivet pin (43, 44) and the membrane (15) is attached by means of this rivet pin (43, 44).

## Revendications

1. Dispositif de fermeture de récipient, refermable, pour boîte de boisson comprenant :
- une languette d'ouverture (5) réalisée dans la paroi (1) du récipient,
- une boucle d'ouverture (3) pour enfoncer la languette d'ouverture (5), la boucle d'ouverture (3) étant reliée à la languette d'ouverture (5),
- une installation de fixation (9) pour fixer la languette d'ouverture (5) en position fermée, de manière amovible, par rapport à la paroi (1) du récipient,
dispositif **caractérisé en ce que**
l'installation de fixation (9) comporte au moins un dispositif d'accrochage (9) dans lequel s'accroche la boucle d'ouverture (3).

2. Dispositif de fermeture de récipient, refermable, pour boîte de boissons comprenant :
- une languette d'ouverture (5) réalisée dans la paroi (1) du récipient,
- une boucle d'ouverture (23a, 23b; 33a, 33b) permettant d'enfoncer la languette d'ouverture (5), la boucle d'ouverture (23a, 23b; 33a, 33b) étant reliée à la paroi (1) du récipient,
- une installation de fixation (24, 30) fixant la languette d'ouverture (5) en position fermée, de manière amovible, par rapport à la paroi (1) du récipient,
**caractérisé en ce que**
la liaison entre la boucle d'ouverture et la paroi du réceptacle est réalisée pour que la boucle d'ouverture (23a, 23b; 33a, 33b) puisse tourner au moins sur un segment autour d'un point de liaison (27),
- l'installation de fixation (24) est une première nervure (24) prévue sur la languette d'ouverture (5) et derrière laquelle peut prendre la boucle d'ouverture (23a, 23b; 33a, 33b),
* la boucle d'ouverture (23a, 23b; 33a, 33b) pouvant être mise par rotation autour du point de liaison (27) dans une position dans laquelle elle vient pendre derrière la première nervure (24) en couvrant au moins en partie l'ouverture libérée par la languette d'ouverture (5) et de façon à déborder sur la paroi (1) du réceptacle pour fixer ainsi la languette d'ouverture (5) par rapport à la paroi (1) du réceptacle, ou,
* la paroi (1) du réceptacle comporte une seconde nervure (30) et la boucle d'ouverture (23a, 23b; 33a, 33b) peut être mise dans une position dans laquelle, elle vient prendre à la fois derrière la première nervure (24) et aussi derrière la seconde nervure (30).

3. Dispositif de fermeture de récipient selon la revendication 2, **caractérisé en ce qu'**
au moins une nervure (24, 30) est réalisée avec une forme qui diminue par son côté qui peut être mis en contact avec la boucle d'ouverture (23a, 23b; 33a, 33b) en direction de la boucle d'ouverture (23a, 23b; 33a, 33b).

4. Dispositif de fermeture de récipient selon la revendication 2 ou 3, **caractérisé en ce qu'**
en tournant la boucle d'ouverture (33a, 33b), on libère la prise derrière la première nervure (24).

5. Dispositif de fermeture de récipient selon la revendication 4, **caractérisé en ce que**
la boucle d'ouverture (33a, 33b) comporte une partie en retrait (35) par laquelle se libère la prise derrière la première nervure (24).

6. Dispositif de fermeture de récipient selon l'une des revendications 1 à 5,
**caractérisé en ce qu'**
au moins une nervure (24, 30) ou au moins un bec d'accrochage (9) sont fixés par rivetage, soudage, collage ou compression.

7. Dispositif de fermeture de récipient selon l'une des revendications 1 à 6,
**caractérisé en ce qu'**
au moins une nervure (24, 30) ou un bec d'accrochage (9) sont formés par enfoncement dans la paroi (1) du récipient.

8. Dispositif de fermeture de récipient selon l'une des revendications 1 à 7,
**caractérisé en ce que**
la languette d'ouverture (5) est munie d'un joint (11, 13, 15).

9. Dispositif de fermeture de récipient selon la revendication 8, **caractérisé en ce que**
le joint (11, 13, 15) est une membrane (15) ou une bague d'étanchéité (11) de préférence une membrane souple (15).

10. Dispositif de fermeture de récipient selon la revendication 9, **caractérisé en ce que**
la membrane (15) chevauche la languette d'ouverture (5).

11. Dispositif de fermeture de récipient selon l'une des revendications 9 à 10,
**caractérisé en ce que**
la membrane (15) est fixée à la languette d'ouverture (5) par rivetage, compression, soudage ou vissage.

12. Dispositif de fermeture de récipient selon l'une des revendications 9 à 11 en combinaison avec la revendication 2,
**caractérisé en ce que**
la première nervure (24) est formée par une broche de rivet (43, 44), recourbée et la membrane (15) est fixée à l'aide de cette broche de rivet (43, 44).
